# EUROPÄISCHE PATENTSCHRIFT

(11) **EP 0 270 522 B1**
(45) Veröffentlichungstag und Bekanntmachung des Hinweises auf die Patenterteilung: **25.09.1991**
(21) Anmeldenummer: 87890280.8
(22) Anmeldetag: 04.12.1987
(51) Int. Cl.: E21C 47/00, E21D 9/10

(54) **Einrichtung zum Abbau von Material**
Device for mining a material
Dispositif pour l'abattage de matériaux

(30) Priorität: 05.12.1986 AT 3251/86; 17.02.1987 AT 341/87
(43) Veröffentlichungstag der Anmeldung: 08.06.1988
(73) Patentinhaber: VOEST-ALPINE Bergtechnik Gesellschaft m.b.H, 8740 Zeltweg (AT)
(72) Erfinder: Wrulich, Herwig, A-8740 Zeltweg (AT); Weissensteiner, Hubert, Dipl.-Ing., A-8720 Knittelfield (AT); Bruns, Bernward, Dipl.-Ing., A-8742 Obdach (AT)
(74) Vertreter: Haffner, Thomas M., Dr.

(56) Entgegenhaltungen:
- DE-A- 2 333 843
- DE-A- 3 141 763
- GB-A- 2 163 797

## Beschreibung

Die Erfindung bezieht sich auf eine Einrichtung zum Abbauen von Gesteinsmaterial, Erzen, Kohle od. dgl. mit rotierenden Werkzeugen, welche an einem heb- und senkbaren Auslegerarm rotierbar gelagert sind, insbesondere ein Tagebaugerät mit quer zur Längsachse des Auslegerarms angeordneten Rotationsachsen für mit Meißeln bestückte Walzen oder Köpfe, wobei die rotierenden Werkzeuge an einem Support gelagert sind, der Support quer zur Längsachse des Auslegerarms verschiebbar am Auslegerarm gelagert ist, wobei das freie Ende des Auslegerarms einen verbreiterten Kopf aufweist, an welchem eine Führung für den Support festgelegt ist.

Bekannte Tagebaueräte weisen zumeist ein eigenes Fahrwerk, insbesondere Raupenfahrwerk, auf und sind über einen eigenen Antrieb verfahrbar. Ebenso wie bei untertägigen Maschinen kann an das Fahrwerk in Richtung zum abzubauenden Material eine Ladeeinrichtung angeschlossen sein, welche das abgebaute Material erfaßt und auf Förderer weiterleitet. Gemeinsam ist bekannten Tagbaueinrichtungen, daß der Auslegerarm lediglich um eine ungefähr horizontale Achse und somit ausschließlich in Höhenrichtung schwenkbar ist. Die Arbeitsbreite bei gegebenem Standort der Maschine ist hierbeiauf die Breite der Lösewerkzeuge beschränkt, und um eine größere Breite bestreichen zu können, muß das Tagebaugerät verfahren werden und in eine neue Position gebracht werden. Wenn bei der bekannten Maschine eine Mehrzahl von Schrämköpfen oder Walzen in Achsrichtung nebeneinander angeordnet waren, wurden zumeist mehrere Antriebsmotoren eingesetzt, welche jeweils maximal zwei der in Rotationsachsenrichtung nebeneinander angeordnete Walzen antrieben, um den für das notwendige Getriebe erforderlichen Abstand zwischen benachbarten Walzen gering halten zu können. In jedem Fall blieb aber zwischen in Richtung der Rotationsachse benachbarten Walzen oder Köpfen eine Gesteinsrippe beim Arbeiten mit derartigen Geräten, welche durch die Dimension des Getriebes vorgegeben war. Es mußten daher diese Gesteinsrippen mit gesonderten Werkzeugen oder Kratzern entfernt oder gebrochen werden, was je nach Gesteinsbeschaffenheit unterschiedlich aufwendig war. Wenn bei der bekannten Einrichtung während des Abwärtsschrämens der Support in eine Richtung seitlich verschoben wurde, konnte kontinuierlich ohne gesonderte Einrichtungen zum Brechen der Rippen gearbeitet werden, sofern der Seitenböschungswinkel hinreichend flach eingestellt wurde. Die Einstellung von steilen Seitenböschungswinkeln, insbesondere von Seitenböschungen mit im wesentlichen vertikal verlaufender Kante, war mit der bekannten Einrichtung nicht ohne weiteres möglich.

Aus der GB-A 2 163 797 ist eine Abbaumaschine für den untertägigen Betrieb bekanntgeworden, bei welcher an einem in Höhenrichtung schwenkbaren Auslegerarm ein quer zur Längsachse des Auslegerarmes verschiebbarer Support angeordnet ist, an welchem übereinander angeordnete Schrämköpfe um vertikale Rotationsachsen drehbar gelagert sind. Dabei muß ein relativ breiter Kopf des Auslegerarmes für eine ausreichende Führung des Supports gewählt werden, um einen hinreichenden Verschiebeweg quer zur Längsachse des Auslegerarmes sicherzustellen. Für die Führung des Supports werden mit diesem verbundene rohrförmige Gleitlager von Klauen des Supports getragen, so daß für eine ausreichende Abstützung ebenfalls eine große Führungslänge und somit eine große Breite des Kopfes erforderlich ist. Zur Verschiebung des Supports relativ zum Auslegerarm findet bei dieser bekannten Ausbildung ein Zylinder-Kolbenaggregat Verwendung.

Aus der DE-A 2 333 843 ist eine Vorrichtung zur Durchführung von Erdarbeiten oder zum Anheben von Lasten bekanntgeworden, wobei an einem mit dem Fahrwerk verbundenen Rahmen ein Schlitten verschiebbar angeordnet ist, an welchem ein Arbeitsgerät und eine Arbeitsstation vorgesehen sind. Als Verschiebeantriebe finden wiederum hydraulische Zylinder Verwendung.

Die Erfindung geht nun von einer Einrichtung der eingangs genannten Art aus und zielt darauf ab, die erfaßbare Breite an abzubauendem Gestein ohne Verfahren der Einrichtung selbst zu vergrößern und ohne gleichzeitig die Antriebsleistung für die rotierenden Werkzeuge erhöhen zu müssen. Die Erfindung zielt weiters darauf ab, den Seitenböschungswinkel in beliebiger Weise einstellen zu können und ohne Zuhilfenahme zusätzlicher Maßnahmen auch vertikale Seitenböschungen schrämen zu können. Zur Lösung dieser Aufgabe besteht die Erfindung im wesentlichen darin, daß die Führung für den Support von quer zur Längsachse des Auslegerarms angeordneten Stangen gebildet ist, welche von einem Teil des Supports zumindest teilweise umgriffen sind, daß die Führungen am Auslegerarm an wenigstens drei Stellen ihrer axialen Länge am Kopf abgestützt sind, daß die Führungen mit einem Zwischenträger verbunden sind, daß der Zwischenträger zusätzliche Führungen für den Support aufweist, daß der Zwischenträger relativ zum Kopf und der Support relativ zum Zwischenträger über einen mit jeweils beiden Teilen verbundenen Antrieb verschiebbar ist, daß der Zwischenträger die Führungen des Kopfes und des Supportes umgreifende Lagerungen aufweist, daß die Lagerabstände der Führungen am Kopf, am Support und am Zwischenträger ungefähr gleich sind und daß die Führungen am Kopf und am Support von paarweise jeweils in einer von der Längsachse des Auslegerarms durchsetzten Ebene angeordneten Stangen oder Rohren gebildet sind. Da die rotierenden Werkzeuge an einem quer zur Längsachse des Auslegerarms verschiebbaren Support über einen Zwischenträger am Auslegerarm gelagert sind, kann bei gleicher Position des Fahrwerkes der Einrichtung durch Verschieben des Supportes und des Zwischenträgers eine größere Breite bestrichen werden, wobei die Antriebsleistung für die rotierenden Werkzeuge nicht erhöht werden muß. Durch den Kopf für die Führung des Supports werden auch große Reaktionskräfte sicher aufgenommen. Für eine möglichst kompakte und hohen Reaktionskräften gewachsene Ausbildung ist die Führung für den Support von quer zur Längsachse des Auslegerarms angeordneten Stangen gebildet, welche von einem Teil des Supports zumindest teilweise umgriffen sind. Auf diese Weise wird eine besonders einfache Führung für die Querverschiebbarkeit des Supportes geschaffen und gleichzeitig eine sichere Abstützung der Reaktionskräfte möglich. Bei größeren Verschiebewegen müßten aber mit Rücksicht auf die hohen Reaktionskräfte relativ dicke Stangen gewählt werden, um eine entsprechende Steifigkeit und exakte Führung zu ermöglichen. Um auch bei größeren Verschiebewegen noch mit kleinbauenden Teilen für die Führung auszukommen, ist die Ausbildung so getroffen, daß die Führungen an Auslegerarm an wenigstens drei Stellen ihrer axialen Länge am Kopf abgestützt sind. Für die sichere Lagerung des Supportes ist es wie bereits erwähnt vorteilhaft, wenn die Führungen zumindest teilweise umgriffen werden. Mit Rücksicht auf die über die axiale Länge der von Stangen gebildeten Führungen angeordneten Abstützungen wird der mögliche Verschiebeweg des Supportes quer zur Längsachse des Auslegerarmes durch benachbarte Abstützstellen am Kopf definiert. Um bei einer größeren Anzahl von Abstützstellen der Führungsstangen am Kopf eine insgesamt große Verschiebebreite zu ermöglichen, ist daher erfindungsgemäß die Ausbildung so getroffen, daß die Führungen mit einem Zwischenträger verbunden sind, daß der Zwischenträger zusätzliche Führungen für den Support aufweist und daß der Zwischenträger relativ zum Kopf und der Support relativ zum Zwischenträger über einen mit jeweils beiden Teilen verbundenen Antrieb verschiebbar ist. Ein derartiger Zwischenträger bildet hierbei gemeinsam mit dem Support eine Art Teleskop aus, und die mögliche Verschiebebreite kann im Vergleich mit dem Abstand der Abstützungen der Führungsstangen nahezu verdoppelt werden. Der Antrieb für die Verschiebung von Zwischenträger und Support kann in besonders einfacher Weise von Zylinderkolbenaggregaten gebildet sein, und eine sichere Aufnahme von Reaktionskräften wird weiters dadurch sichergestellt, daß der Zwischenträger die Führungen des Kopfes und des Supportes umgreifende Lagerungen aufweist. Da die Führungen des Kopfes und des Supportes jeweils von Stangen gebildet sind, welche in Abschnitten ihrer Länge am Kopf bzw. am Support festgelegt sind, können die umgreifenden Lagerungen des Zwischenträgers von Lageraugen in einer von den Führungen des Kopfes bzw. des Supportes durchsetzten Lagerplatte des Zwischenträgers gebildet sein. Die Ausbildung ist weiters erfindungsgemäß so getroffen, daß die Lagerabstände der Führungen am Kopf, am Support und am Zwischenträger ungefähr gleich sind. Um eine exakte Parallelführung zu erzielen, sind darüberhinaus die Führungen am Kopf und am Support von paarweise jeweils in einer von der Längsachse des Auslegerarms durchsetzten Ebene angeordneten Stangen oder Rohren gebildet. Die Lagerungen im Zwischenträger können hierbei mit Vorteil so ausgebildet sein, daß die Führungen des Kopfes und des Supportes in zueinander parallelen Ebenen gehalten sind.

Für eine ausreichende Führung ist die Ausbildung mit Vorteil so getroffen, daß die Abstützung der Führungen an vier Stellen ihrer axialen Länge erfolgt.

Mit Rücksicht auf die Verschiebbarkeit des Supportes ist mit Vorteil der Drehantrieb für die rotierenden Werkzeuge am Support festgelegt. Das zusätzliche Gewicht eines derartigen Drehantriebes wird durch die spezielle Konstruktion der Lagerung und Führung der Bauteile zueinander ohne weiteres aufgenommen.

Um das Schrämen mit einer derartigen Einrichtung rascher gestalten zu können, wird mit Vorteil darauf abgezielt die verbleibende Gesteinsrippe zwischen benachbarten Köpfen oder Walzen möglichst gering zu halten. Zu diesem Zweck ist eine bevorzugte Einrichtung zur Durchführung des Verfahrens dadurch gekennzeichnet, daß eine Mehrzahl von gesonderten Antriebsmotoren für die rotierbaren Köpfe oder Walzen vorgesehen ist. Eine derartige Mehrzahl von Motoren muß jeweils eine geringere Anzahl von Walzen oder Köpfen antreiben, sodaß die hiefür erforderlichen Getriebe, welche in den Trägerarmen zwischen benachbarten Walzen oder Köpfen angeordnet sind, schmäler gebaut werden können. Mit Vorteil ist die Einrichtung hiebei so ausgebildet, daß für je zwei benachbarte Walzen oder Köpfe ein Antriebsmotor vorgesehen ist.

Zur Erzielung der oszillierenden Bewegung des Supportes ist die erfindungsgemäße Einrichtung mit Vorteil so weitergebildet, daß der Verschiebeantrieb für den Support mit doppelt wirkenden hydraulischen oder pneumatischen Zylinderkolbenaggregaten ausgebildet ist, deren Arbeitsräume mit einer Ventilanordnung verbunden sind, welche die Arbeitsräume abwechselnd mit Fluid beaufschlägt und den jeweils gegenüberliegenden Arbeitsraum öffnet. Mit Vorteil wird hierbei eine Ventilanordnung mit einstellbarer Schaltfrequenz gewählt, um die Vorschubgeschwindigkeit an die jeweilige Gesteinsbeschaffenheit besser anpassen zu können.

Zur Begrenzung des Hubes ist die Einrichtung mit Vorteil so weitergebildet, daß im Verschiebeweg des Supportes Endschalter, insbesondere einstellbare Endschalter für die Umsteuerung der Verschiebebewegung des Supportes angeordnet sind. Die Endschalter können in besonders einfacher Weise auf die jeweils konstruktionsbedingte Breite der verbleibenden Rippe zwischen benachbarten rotierenden Walzen oder Köpfen eingestellt sein.

In besonders vorteilhafter Weise kann die erfindungsgemäße Einrichtung mit rotierenden Werkzeugen, welche an einem hebund senkbaren Auslegerarm rotierbar gelagert sind, insbesondere ein Tagbaugerät mit quer zur Längsachse des Auslegerarms angeordneten Rotationsachsen für mit Meißeln bestückte Walzen oder Köpfe, bei welcher die rotierenden Werkzeuge an einem Support gelagert sind und der Support quer zur Längsachse des Auslegerarmes verschiebbar am Auslegerarm gelagert ist für ein Verfahren zum Abbauen von Material angewandt werden, bei welchem der Verschiebeantrieb des Supportes während des Vorschubes des Trägers in im wesentlichen vertikaler Richtung zu hin- und hergehender Bewegung angetrieben wird. Durch eine derartige oszillierende Bewegung des Trägers wird verhindert, daß der zwischen benachbarten rotierenden Köpfen oder Walzen angeordnete Träger mit dem Getriebe für die Walzen oder Köpfe beim Abwärtsschrämen auf einer Gesteinsrippe aufsitzt, da derartige Gesteinsrippen durch die oszillierende Bewegung des Trägers rechtzeitig weggeschnitten werden können. Mit Vorteil wird hiebei das Verfahren so durchgeführt, daß der Hub der hin- und hergehenden Bewegung zwischen den Umkehrpunkten derselben wenigstens gleich dem in Achsrichtung gemessenen Abstand benachbarter Walzen oder Köpfe gewählt wird.

Um ein Schrämen mit relativ hoher Geschwindigkeit zu ermöglichen und den Leistungsbedarf für die Antriebsleistung der Walzen oder Köpfe auch bei unterschiedlichen Gesteinsbeschaffenheiten gering zu halten, wird das Verfahren mit Vorteil so durchgeführt, daß das Verhältnis Geschwindigkeit der Vorschubbewegung in im wesentlichen vertikaler Richtung zur Hubfrequenz des Supportes in im wesentlichen horizontaler Richtung kleiner oder gleich der Höhe der Rippe gewählt wird. Auf diese Weise wird eine jeweils zwischen benachbarten Köpfen oder Walzen gebildete Rippe immer rechtzeitig vor der Möglichkeit einer Kollision mit dem Trägerarm der Walzen oder Köpfe weggeschnitten und dies auch dann, wenn eine im wesentlichen vertikale Böschung geschrämt oder geschnitten wird. Für flachere Böschungswinkel kann naturgemäß die Vorschubgeschwindigkeit erhöht werden, wobei in diesem Falle die Vorschubgeschwindigkeit nicht in exakt vertikaler Richtung sondern in diagonaler Richtung gewählt wird. Zu diesem Zweck wird der oszillierenden Bewegung des Supportes eine seitliche Verschiebung des Supportes überlagert.

Das erfindungsgemäße Verfahren läßt sich prinzipiell mit jeder beschriebenen Einrichtung durchführen, wobei bei speziellen Ausbildungen der Einbau einer entsprechenden Ventilanordnung für den Oszillationsantrieb des Supportes erforderlich ist, durchführen. Für ein Schrämen in im wesentlichen vertikaler Richtung sind allerdings die großen seitlichen Verstellwege, wie sie mit einer teleskopisch ineinandergreifenden Führung des Supportes möglich wären, nicht unbedingt erforderlich, da in diesem Fall lediglich eine den verbleibenden Gesteinsrippen zwischen benachbarten Walzen oder Köpfen entsprechende Oszillationsbewegung erforderlich ist. Der hierfür benötigte Hub ist relativ gering, sodaß eine große Verstellbarkeit nicht erforderlich ist. Eine große Verstellbarkeit in seitlicher Richtung gemeinsam mit der oszillierenden Bewegung des Supportes ermöglicht aber die Einstellung beliebiger Böschungswinkel und eine bessere Anpassung an verschiedene Gesteinsbeschaffenheiten bei möglichst geringem Leistungsbedarf.

Die Erfindung wird nachfolgend an Hand von in der Zeichnung dargestellten Ausführungsbeispielen näher erläutert. In dieser zeigen: Fig. 1 eine Seitenansicht auf ein erfindungsgemäßes Tagebaugerät, Fig. 2 eine Ansicht in Richtung des Pfeiles II der Fig. 1 bei abgenommener Abdeckplatte, Fig. 3 eine Draufsicht auf einen Zwischenträger in der Ansicht nach Fig. 2, Fig. 4 eine Ansicht auf den Zwischenträger in Richtung des Pfeiles IV entsprechend der Fig. 3, Fig. 5 eine Draufsicht analog zu Fig. 2 in einer ersten Verschiebelage und Fig. 6 eine analoge Draufsicht wie Fig. 5 in einer zweiten Verschiebelage des Supportes, Fig. 7 eine Seitenansicht einer zweiten Ausbildung einer erfindinngsgemäßen Maschine und Fig. 8 eine Draufsicht in Richtung des Pfeiles VII der Fig. 7.

In Fig. 1 ist ein Tagebaugerät 1 dargestellt, welches mittels eines Raupenfahrwerkes 2 am Boden verfahrbar ist. Das Tagbaugerät 1 weist darüberhinaus eine Ladeeinrichtung 3 auf, mit welcher am Boden bzw. am der Sohle aufliegendes Material aufgenommen und abgefördert werden kann. Mit dem Raupenfahrwerk ist ein Aufbau 4 verbunden, welcher einen um eine im wesentlichen horizontale Achse 5 schwenkbaren Auslegerarm 6 aufweist. Der Auslegerarm 6 ist im Sinne des Doppelpfeiles 7 lediglich in Höhenrichtung schwenkbar, wofür ein Stützund Schwenkzylinder 8 vorgesehen ist.

Am Kopf 9 des Auslegerarmes 6 ist ein Support bzw. Werkzeugschlitten 10 verschiebbar gelagert, wobei die Verschieberichtung sich quer zur Längsachse 11 des Auslegerarmes erstreckt. Für diese Verschiebung sind Führungen 12 am Kopf 9 und 13 am Schlitten vorgesehen, welche von einem Zwischenträger 14 umgriffen werden.

Der Werkzeugschlitten bzw. Support 10 trägt die Lösewerkzeuge 15 und den Antriebsmotor 16 für die Rotation der Lösewerkzeuge um eine Achse 17, welche wiederum quer zur Längsachse 11 des Auslegerarmes verläuft. Die Führung für den Support bzw. Werkzeugschlitten 10 ist durch ein Schutzblech 18 abgedeckt. Bei der Ansicht nach Fig. 2 wurde dieses Schutzblech 18 abgenommen.

Aus Fig. 2 ist ersichtlich, daß am Kopf 9 des Auslegerarmes 6 Führungsstangen 12 festgelegt sind. Die Führungsstangen 12 sind an Lageraugen 19 abgestützt, welche Lageraugen 19 starr mit dem Kopf 9 verbunden sind. Über die axiale Länge der Führungsstangen 12 des Kopfes sind hierbei vier derartige Lageraugen 19 vorgesehen, welche die Führungsstangen 12 umgreifen. Auch der Werkzeugträger 10 weist analoge Lageraugen 20 auf, welche die Führungsstangen 13 des Supportes 10 umgreifen. Der Abstand benachbarter Lagerstellen bzw. Lageraugen 20 oder 19 ist hierbei im wesentlichen gleich. Bei einer Ausbildung, bei welcher die Lageraugen 20 unmittelbar mit den Stangen 12 des Kopfes zusammenwirken würden, ergäbe sich ein maximaler Verschiebeweg, welcher dem Abstand benachbarter Lageraugen 19 bzw. 20 in Achsrichtung der Stangen 12 bzw. 13 entspricht. Um nun den Verschiebeweg in Richtung des Doppelpfeiles 21 für das Werkzeug 15 zu vergrößern, ist ein Zwischenträger 14 vorgesehen, welcher mit Lageraugen 22 sowohl die Stangen 12 als auch die Stangen 13 umgreift. Der Zwischenträger 14 weist drei derartige die Lageraugen tragende Platten auf und ist in den Fig. 3 und 4 näher dargestellt. Die die Führungsstangen 12 und 13 umgreifenden Lageraugen sind hierbei von Bohrungen 23 in Stützplatten 24 des Zwischenträgers 14 gebildet, wie dies in Fig. 4 dargestellt ist. Die Abstände der Bohrungen 23, welche die Lageraugen für die Stangen 12 und 13 darstellen, sind so bemessen, daß eine Parallelführung des Supportes 10 relativ zum Kopf erfolgt. Durch die Anordnung eines derartigen Zwischenträgers 14 ergibt sich nun eine Art Teleskop, welches den maximalen Verschiebeweg in Richtung des Doppelpfeiles 21 vergrößert. Zu diesem Zweck ist ein hydraulisches Zylinderkolbenaggregat 25 zwischen dem Kopf 9 und einer Lagerplatte 24 des Zwischenträgers vorgesehen, wobei die Anlenkstelle am Zwischenträger mit 26 bezeichnet ist. Ein zweites hydraulisches Zylinderkolbenaggregat 27 verbindet den Zwischenträger 14 mit dem Support bzw. Werkzeugschlitten 10. Durch Betätigung der beiden hydraulischen Zylinderkolbenaggregate 25 und 27 lassen sich nun, wie in Fig. 5 und 6 schematisch dargestellt, relativ große Verstellwege in Richtung des Doppelpfeiles 21 erzielen. In Fig. 5 sind die beiden hydraulischen Zylinderkolbenaggregate 25 und 27 ausgefahren, wodurch sich eine Verschiebung des Werkzeugträgers um den etwa doppelten Abstand benachbarter Lagersteller der Führungsstangen 12 am Kopf bzw. 13 am Werkzeugschlitten 10 ergibt. Durch Einfahren der hydraulischen Zylinderkolbenaggregate 25, 27 kann die Position eingenommen werden, wie sie in Fig. 6 verdeutlicht wird. Hiebei wird der Support 10 wiederum relativ zum Kopf 9 verschoben, wobei sich für den Verschiebeweg wiederum nahezu der doppelte Abstand benachbarter Lagerstellen 19 am Kopf bzw. 20 am. Werkzeugschlitten 10 ergibt.

In Fig. 7 ist wiederum ein Tagebaugerät 1 dargestellt, in welchem die Bezugsziffern von Fig. 1 beibehalten werden. Das Tagbaugerät nach Fig. 7 ist mittels eines Raupenfahrwerkes 2 am Boden verfahrbar und weist eine Ladeeinrichtung 3 auf, mit welcher am Boden bzw. an der Sohle aufliegendes Material aufgenommen und abgefördert werden kann. Mit dem Raupenfahrwerk ist ein Aufbau 4 verbunden, welcher einen um eine im wesentlichen horizontale Achse 5 schwenkbaren Auslegerarm 6 aufweist. Der Auslegerarm 6 ist im Sinne des Doppelpfeiles 7 lediglich in Höhenrichtung verschwenkbar, wofür Stütz- bzw. Schwenkzylinder 8 vorgesehen sind.

Am Kopf 9 des Auslegerarmes ist ein Support bzw. Werkzeugschlitten 10 verschiebbar gelagert, wobei die Verschieberichtung sich quer zur Längsachse des Auslegerarmes 6 erstreckt. Für die Verschiebung des Supportes 10 in im wesentlichen horizontaler Richtung sind Führungen 12 am Kopf 9 des Auslegerarmes vorgesehen.

Der Werkzeugschlitten 10 trägt die Lösewerkzeuge 15, wobei eine Mehrzahl derartiger Lösewerkzeuge in Richtung der Rotationsachse 17 nebeneinander angeordnet sind. Für den Antrieb der Lösewerkzeuge sind Motoren 16 vorgesehen.

Wie aus der Draufsicht nach Fig. 8 ersichtlich, sind jeweils zwei Schrämwalzen mittels eines gemeinsamen Antriebsmotors 16 zur Rotation antreibbar, wobei die Antriebsmotoren 16 über ein Getriebe 28 angetrieben werden. Das Getriebe 28 befindet sich jeweils in den Lagerarmen der Walzen 15 und durch die Anordnung einer Mehrzahl von Antriebsmotoren 16 können diese Lagerarme in Richtung der Rotationsachse 17 der Werkzeuge relativ klein gebaut werden, da jeweils für nur zwei Walzen das Antriebsmoment übertragen werden muß.

Aus der Darstellung nach Fig. 8 sind ferner auf der Ladeeinrichtung 3 vier Greiferarme 29 ersichtlich, durch welche das abgebaute Material zum Abfördermittel 30 und zu einem im wesentlichen mittig angeordneten in Maschinenlängsrichtung fördernden Abfördermittel 31 verbracht wird.

Der Support 10 wird durch ein hydraulisches Zylinderkolbenaggregat 32 zur Oszillationsbewegung im Sinne des Doppelpfeiles 21 angetrieben, wobei der Hub dieser Oszillationsbewegung wenigstens gleich dem Abstand a ist, welcher zwischen benachbarten Walzen oder Köpfen für das Getriebe des Antriebes benötigt wird. Bei einem Schrämen in im wesentlichen vertikaler Richtung entsprechend dem Doppelpfeil 7 der Fig. 7 wird durch die hin- und hergehende Bewegung des Supportes 10 auf diese Weise die verbleibende Gesteinsrippe zwischen benachbarten Walzen 15 jeweils weggeschnitten, sodaß auch steile Seitenböschungswinkel ohne Zuhilfenahme zusätzlicher Einrichtungen für die Entfernung der Gesteinsrippe geschrämt werden können.

Wenn flachere Böschungswinkel eingestellt werden, kann gleichzeitig mit der hin- und hergehenden Bewegung des Trägers 10 im Sinne des Doppelpfeiles 21 eine gerichtete Verschiebung des Trägers vorgenommen werden. Zu diesem Zweck ist allerdings ein größerer Verschiebeweg erforderlich, als dies mit einer Einrichtung nach den Figuren 7 und 8 möglich wäre. Derartige größere Verschiebewege können beispielsweise mit einer Einrichtung gemäß den Figuren 2, 5 und 6 erzielt werden.

## Patentansprüche

1. Einrichtung zum Abbauen von Gesteinsmaterial, Erzen, Kohle oder dgl. mit rotierenden Werkzeugen, welche an einem hebund senkbaren Auslegerarm (6) rotierbar gelagert sind, insbesondere Tagebaugerät (1) mit quer zur Längsachse (11) des Auslegerarms (6) angeordneten Rotationsachsen (17) für mit Meißeln bestückte Walzen oder Köpfe, wobei die rotierenden Werkzeuge (15) an einem Support (10) gelagert sind, der Support (10) quer zur Längsachse (11) des Auslegerarms (6) verschiebbar am Auslegerarm (6) gelagert ist, und das freie Ende des Auslegerarms (6) einen verbreiterten Kopf (9) aufweist, an welchem eine Führung für den Support (10) festgelegt ist, dadurch gekennzeichnet, daß die Führung für den Support (10) von quer zur Längsachse (11) des Auslegerarms (6) angeordneten Stangen (12, 13) gebildet ist, welche von einem Teil des Supports (10) zumindest teilweise umgriffen sind, daß die Führungen (12) am Auslegerarm (6) an wenigstens drei Stellen (19) ihrer axialen Länge am Kopf (9) abgestützt sind, daß die Führungen (12, 13) mit einem Zwischenträger (14) verbunden sind, daß der Zwischenträger (14) zusätzliche Führungen für den Support (10) aufweist, daß der Zwischenträger (14) relativ zum Kopf (9) und der Support (10) relativ zum Zwischenträger (14) über einen mit jeweils beiden Teilen verbundenen Antrieb verschiebbar ist, daß der Zwischenträger (14) die Führungen (12, 13) des Kopfes (9) und des Supportes (10) umgreifende Lagerungen (22) aufweist, daß die Lagerabstände der Führungen (19, 20, 22) am Kopf (9), am Support (10) und am Zwischenträger (14) ungefähr gleich sind und daß die Führungen (12, 13) am Kopf (9) und am Support (10) von paarweise jeweils in einer von der Längsachse (11) des Auslegerarms (6) durchsetzten Ebene angeordneten Stangen oder Rohren gebildet sind.

2. Einrichtung nach Anspruch 1, dadurch gekennzeichnet, daß die Abstützung der Führungen (12,13) an vier Stellen ihrer axialen Länge erfolgt.

3. Einrichtung nach Anspruch 1 oder 2, dadurch gekennzeichnet, daß der Drehantrieb für die rotierenden Werkzeuge (15) am Support (10) festgelegt ist.

4. Einrichtung nach Anspruch 1 oder 2, dadurch gekennzeichnet, daß eine Mehrzahl von gesonderten Antriebsmotoren (16) für die rotierbaren Köpfe oder Walzen (15) vorgesehen ist.

5. Einrichtung nach Anspruch 4, dadurch gekennzeichnet, daß für je zwei benachbarte Walzen (15) oder Köpfe ein Antriebsmotor (16) vorgesehen ist.

6. Einrichtung nach Anspruch 5, dadurch gekennzeichnet, daß der Verschiebeantrieb für den Support (10) mit doppeltwirkenden hydraulischen oder pneumatischen Zylinderkolbenaggregaten (32) ausgebildet ist, deren Arbeitsräume mit einer Ventilanordnung verbunden sind, welche die Arbeitsräume abwechselnd mit Fluid beaufschlägt und den jeweils gegenüberliegenden Arbeitsraum öffnet.

7. Einrichtung nach Anspruch 6, dadurch gekennzeichnet, daß die Ventilanordnung mit einstellbarer Schaltfrequenz ausgebildet ist.

8. Einrichtung nach Anspruch 5 oder 6, dadurch gekennzeichnet, daß im Verschiebeweg des Supportes (10) Endschalter, insbesondere einstellbare Endschalter, für die Unsteuerung der Verschiebebewegung des Supportes (10) angeordnet sind.

## Claims

1. Appliance for the mining of rock material, ores, coal or the like with rotating tools which are mounted rotatably on a raisable and lowerable jib arm (6), especially an open-cast mining appliance (1) with axes of rotation (17) arranged transversely relative to the longitudinal axis (11) of the jib arm (6) and intended for rollers or heads equipped with cutters, the rotating tools (15) being mounted on a support (10), the support (10) being mounted on the jib arm (6) so as to be displaceable transversely relative to the longitudinal axis (11) of the jib arm (6), and the free end of the jib arm (6) having a widened head (9), to which a guide for the support (10) is fixed, characterised in that the guide for the support (10) is formed by rods (12, 13) which are arranged transversely relative to the longitudinal axis (11) of the jib arm (6) and which are surrounded at least partially by part of the support (10), in that the guides (12) are supported on the head (9) of the jib arm (6) at at least three points (19) of their axial length, in that the guides (12, 13) are connected to an intermediate carrier (14), in that the intermediate carrier (14) has additional guides for the support (10), in that the intermediate carrier (14) is displaceable relative to the head (9) and the support (10) relative to the intermediate carrier (14) via a drive connected to each of the two parts, in that the intermediate carrier (14) has bearings (22) surrounding the guides (12, 13) of the head (9) and of the support (10), in that the spacings of the bearings (19, 20, 22) of the guides on the head (9), on the support (10) and on the intermediate carrier (14) are approximately equal, and in that the guides (12, 13) on the head (9) and on the support (10) are formed by respective rods or tubes arranged in pairs in a plane through which passes the longitudinal axis (11) of the jib arm (6).

2. Appliance according to Claim 1, characterised in that the guides (12, 13) are supported at four points of their axial length.

3. Appliance according to Claim 1 or 2, characterised in that the rotary drive for the rotating tools (15) is fixed to the support (10).

4. Appliance according to Claim 1 or 2, characterised in that a multiplicity of separate drive motors (16) is provided for the rotatable heads or rollers (15).

5. Appliance according to Claim 4, characterised in that one drive motor (16) is provided for each two adjacent rollers (15) or heads.

6. Appliance according to Claim 5, characterised in that the displacement drive for the support (10) is designed with double-acting hydraulic or pneumatic cylinder/piston units (32), the working spaces of which are connected to a valve arrangement which subjects the working spaces alternately to fluid and which opens the working space located respectively opposite.

7. Appliance according to Claim 6, characterised in that the valve arrangement is designed with an adjustable switching frequency.

8. Appliance according to Claim 5 or 6, characterised in that limit switches, especially adjustable limit switches, are arranged in the displacement path of the support (10) for the purpose of changing over the displacement movement of the support (10).

## Revendications

1. Dispositif pour l'abattage de roches, de minerais, de charbon ou matériaux similaires à l'aide d'outils rotatifs qui sont montés à rotation sur un bras de flèche (6) relevable et abaissable, notamment engin d'exploitation à ciel ouvert (1) avec des axes de rotation (17) disposés perpendiculairement à l'axe longitudinal (11) du bras de flèche (6) et destinés à des têtes ou cylindres équipés d'outils de taille les outils rotatifs (15)étant montés sur un support (10), le support (10) étant monté sur le bras de flèche (6) à coulissement perpendiculairement à l'axe longitudinal (11) du bras de flèche (6), et l'extrémité libre du bras de flèche (6) présentant une tête élargie (9) sur laquelle est fixée une coulisse pour le support (10), caractérisé en ce que la coulisse pour le support (10) est constituée par des barres (12, 13) qui sont disposées perpendiculairement à l'axe longitudinal (11) du bras de flèche (6) et qui sont au moins partiellement entourées par une partie du support (10), en ce que les coulisses (12) prévue sur le bras de flèche (6) sont soutenues sur la tête (9) en au moins trois endroits (19) de leur longueur axiale, en ce que les coulisses (12, 13) sont assemblées à un élément porteur intermédiaire (14), en ce que l'élément porteur intermédiaire (14) comporte des coulisses supplémentaires pour le support (10), en ce que l'élément porteur intermédiaire (14) peut être coulissé par rapport à la tête (9), et le support (10) par rapport à l'élément porteur intermédiaire (14), au moyen d'un entraînement chaque fois relié aux deux éléments concernés, en ce que l'élément porteur intermédiaire (14) comporte des paliers (22) entourent les coulisses (12, 13) de la tête (9) et du support (10), en ce que les écartements des paliers des coulisses (19, 20, 22) sur la tête (9), sur le support (10) et sur l'élément porteur intermédiaire (14) sont approximativement identiques, et en ce que les coulisses (12, 13) prévues sur le tête (9) et sur le support (10) sont constituées par des barres ou des tubes respectivement disposés par paires dans un plan traversé par l'axe longitudinal (11) du bras de flèche (6).

2. Dispositif selon la revendication 1, caractérisé en ce que le soutien des coulisses (12, 13) s'effectue en quatre endroits de leur longueur axiale.

3. Dispositif selon la revendication 1 ou 2, caractérisé en ce que l'entraînement en rotation pour les outils rotatifs (15) est fixé sur le support (10).

4. Dispositif selon la revendication 1 ou 2, caractérisé en ce que plusieurs moteurs d'entraînement distincts (16) sont prévus pour les têtes ou cylindres rotatifs (15).

5. Dispositif selon la revendication 4, caractérisé en ce qu'un moteur d'entraînement (16) est prévu pour chaque groupe de deux têtes ou cylindres voisins (15).

6. Dispositif selon la revendication 5, caractérisé en ce que l'entraînement en coulissement pour le support (10) est constitué d'ensembles cylindre-piston hydrauliques ou pneumatiques (32) à double action, dont les chambres de travail sont reliées à un ensemble de distribution qui alimente alternativement en fluide les chambres de travail et ouvre chaque fois la chambre de travail opposée.

7. Dispositif selon la revendication 6, caractérisé en ce que l'ensemble de distribution est réalisé avec une fréquence de commutation réglable.

8. Dispositif selon la revendication 5 ou 6, caractérisé en ce que des commutateurs de fin de course, notamment des commutateurs de fin de course réglables, sont disposés dans le parcours de coulissement du support (10) pour le renversement du mouvement de coulissement du support (10).
